# EUROPÄISCHE PATENTSCHRIFT

(11) **EP 0 173 885 B1**
(45) Veröffentlichungstag und Bekanntmachung des Hinweises auf die Patenterteilung: **26.04.1989**
(21) Anmeldenummer: 85110046.1
(22) Anmeldetag: 09.08.1985
(51) Int. Cl.: A47K 5/12

(54) **Seifen-Spender**
Soap dispenser
Distributeur de savon

(30) Priorität: 06.09.1984 DE 8426265 U
(43) Veröffentlichungstag der Anmeldung: 12.03.1986
(73) Patentinhaber: Erich Schumm KG, D-71540 Murrhardt (DE)
(72) Erfinder: Kleemann, Karl Friedrich, D-7157 Murrhardt/Württ. (DE)
(74) Vertreter: Patentanwälte Ruff, Beier, Schöndorf und Mütschele

(56) Entgegenhaltungen:
- EP-A- 0 023 975
- WO-A-85/00798
- CH-A- 340 598
- CH-A- 466 522

## Beschreibung

Die Erfindung betrifft einen Seifen-Spender für Flüssigseifen, mit einer Kolbenpumpe, deren Zylinder im Bereich der vorderen Seite des Kolbens einer Kolbeneinheit eine Einlaßöffnung von einem Seifenspeicher zugeordnet ist und deren Kolbeneinheit am hinteren Ende des Kolbens über ein in den Zylinder eintretendes Zwischenstück mit einer Handhabe verbunden ist, wobei für den Kolben mindestens ein Mengenregulier-Anschlag zur unterschiedlichen Festlegung der je Pumphub aus einem Auslaßkanal ausgebrachten Seifenmenge vorgesehen ist.

Aus der EP-A-0 023 975 ist ein Seifen-Spender bekanntgeworden, bei welchem die rohrförmige Kolbeneinheit aus dem offenen Ende des nach Art eines frei ausragenden Rohrstutzens ausgebildeten Zylinders herausgeführt ist und zur Betätigung gegen einen Griffhebel anliegt. Dieser Griffhebel ist seitlich positionierbar, um je nach seitlicher Positionierung mit einem von drei Anschlägen zusammenzuwirken, die zwecks Mengendosierung nebeneinander an einer durch einen Seifen-Behälter, eine Ausflußvorrichtung und den Griffhebel gebildeten Baugruppe angeordnet sind. Die Sicherung der seitlichen Positionierung des Griffhebels wird durch Distanzbuchsen bewirkt, so daß nach dem Zusammenbau des Seifen-Spenders eine Verstellung des Griffhebels auf einen anderen Anschlagweg nicht mehr möglich ist. Diese Verstellung ist somit nicht zur Bedienung durch den Benutzer des Seifen-Spenders, sondern allenfalls für dessen werksseitige Grundjustierung geeignet.

Der Erfindung liegt die Aufgabe zugrunde, einen Seifen-Spender der genannten Art zu schaffen, welcher auf einfache Weise hinsichtlich der je Pumphub austretenden Seifenmenge verstellt werden kann, wobei insbesondere eine Verstellung auch nach der Montage des Seifen-Spenders am Benutzungsort möglich sein soll.

Diese Aufgabe wird bei einem Seifen-Spender der eingangs beschriebenen Art gemäß der Erfindung dadurch gelöst, daß der Zylinder einen von dem Zwischenstück durchsetzten Zylinderdeckel aufweist, daß der Mengenregulier-Anschlag zur Veränderung der je Pumphub ausgebrachten Seifenmenge aus einem längs der Achsen des Kolbens angeordneten, gegenüber dem Zylinderdeckel in Längsrichtung des Kolbens verstell-und festsetzbaren, die Achse umgebenden Anschlagteil besteht, wobei dem inneren Ende des Anschlagteils ein Gegenanschlag des Kolbens und/oder dem äußeren Ende des Anschlagteils ein Gegenanschlag der Handhabe zugeordnet ist. Dadurch kann bei raumsparender kompakter Ausbildung eine sehr genaue Regulierung der je Pumphub ausgebrachten Seifenmenge erzielt werden, und diese Regulierung läßt sich außerdem jederzeit auf verhältnismäßig einfache Weise, nämlich unmittelbar durch Verstellung des Mengenregulier-Anschlages, verändern.

Eine besonders vorteilhafte Ausführungsform des Erfindungsgegenstandes besteht darin, daß die Einlaßöffnung aus dem Seifenspeicher in die Zylinderlaufbahn des Zylinders mündet, daß der Kolben einen am vorderen Kolbenende offenen Längskanal aufweist und mit dem vorderen Kolbenende einen Schlitzschieber für die Einlaßöffnung bildet und daß der Kolben weiter hinten eine zur Zylinderwandung führende Mündung des Längskanales aufweist, in deren Bewegungsbereich eine Eingangsöffnung des von der Zylinderlaufbahn ausgehenden Auslaßkanales vorgesehen ist, wobei der Kolben in einer durch den Mengenregulier-Anschlag gegebenen Anschlagstellung die Einlaßöffnung verschließt. Hierdurch kann einerseits eine einlaßventilfreie kompakte Ausbildung der Kolbenpumpe erreicht werden, da die Einlaßöffnung unmittelbar von dem Kolben gesteuert wird, und andererseits ergibt sich durch den verstellbaren Mengenregulier-Anschlag die Möglichkeit, mindestens eine Endstellung des Kolbens gegenüber dieser Einlaßöffnung zu verändern, wodurch die Einstellung der je Pumphub ausgebrachten Seifenmenge noch weiter verbessert wird.

In manchen Fällen ist es vorteilhaft, wenn der Anschlag am Ende des Pumphubes in Anschlagstellung steht, wenn also der Pumphub durch den Anschlag veränderbar begrenzt wird. Stattdessen, vorzugsweise aber zusätzlich hierzu kann es auch sehr vorteilhaft sein, wenn der Anschlag in Ausgangsstellung des Kolbens in Anschlagstellung steht, wenn also der Rückhub veränderbar begrenzt wird. Es hat sich gezeigt, daß bei einer solchen Anschlagausbildung in einer Mittelstellung die maximale Seifenmenge je Pumphub ausgebracht wird und durch Verstellen des Anschlages in beiden Richtungen jeweils zunehmend eine Verringerung der je Pumphub ausgebrachten Menge erfolgt.

Nach einem weiteren Merkmal der Erfindung ist der Anschlag als doppelseitiger Anschlag ausgebildet, so daß ein einziger Anschlag sowohl für die Begrenzung des Pumphubes wie auch für die Begrenzung des Rückhubes geeignet ist und somit die Gesamtlänge des Hubes bei jeder Anschlagstellung gleich ist. Es ist aber auch denkbar, zur Begrenzung des Rückhubes einen gegenüber dem Zylinderdeckel feststehenden Anschlag vorzusehen, so daß dann die Ausgangsstellung des Kolbens stets die gleiche ist.

Ein Gegenanschlag ist zweckmäßig durch einen benachbart zu einer hinteren Kolbendichtung liegenden Anschlagring gebildet, sodaß bei einfacher Montage eine direkte Anschlagbelastung der Kolbendichtung vermieden ist.

Zur einfachen Verstellung weist der Anschlag ein Stellgewinde auf, das, um den Anschlag einfach festsetzen zu können, zweckmäßig ein selbsthemmendes Außengewinde ist.

Eine sehr sichere, in der Regel über das hintere Ende des Zylinderdeckels hinausreichende Führung des Kolbens wird erreicht, wenn der Anschlag eine das Zwischenstück umgebende Hülse ist, in der das Zwischenstück vorzugsweise verschiebbar geführt ist.

Zur weiteren Vereinfachung der Herstellung, der Montage und der Einstellung des Anschlages weist dieser durchgehend gleiche Querschnitte auf, wobei er insbesondere durch einen Rohrabschnitt gebildet ist.

Es ist denkbar, das Zwischenstück einstückig mit dem Kolben und/oder der Handhabe auszubilden. Zur einfachen Montage und Wartung der Kolbenpumpe ist es jedoch vorteilhaft, wenn das Zwischenstück lösbar am Kolben befestigt ist, wobei vorzugsweise zwischen das hintere Ende des Kolbens und eine Schulter des Zwischenstückes eine Kolbendichtung und/oder ein Gegenanschlag eingespannt ist.

Die Erfindung wird im folgenden mit weiteren Einzelheiten anhand des in den Zeichnungen dargestellten Ausführungsbeispieles näher erläutert. Es sind dargestellt in
Fig. 1 ein erfindungsgemäßer Seifen-Spender im vertikalen Axialschnitt und in Ausgangsstellung,
Fig. 2 der Seifen-Spender in einer Darstellung gemäß Fig. 1, jedoch am Ende des Pumphubes,
Fig. 3 die Kolbeneinheit des Seifen-Spenders gemäß den Figuren 1 und 2 in vergrößerter Darstellung.

Wie die Figuren 1 bis 3 zeigen weist ein erfindungsgemäßer Seifen-Spender 1 ein Gehäuse 2 auf, das im oberen Bereich einen im wesentlichen zylindrischen, flachen Seifenspeicher 3 bildet. Der obere Stirndeckel 4 des topfförmigen Seifenspeichers 3 weist ein in dessen Mittelachse liegendes Innengewinde 5 auf, in das der entsprechend gestaltete Hals 6 einer Vorratsflasche 7 für Flüssigseife kopfstehend derart eingeschraubt werden kann, daß die Halsöffnung in den Seifenspeicher 3 mündet.

In die untere Stirnwand des Seifenspeichers 3 ist der einstückig mit diesem ausgebildete Zylinder 8 einer Kolbenpumpe 10 eingeformt, die in einer Axialebene des Seifenspeichers 3 derart liegt, daß ihre Mittelachse die Mittelachse des Seifenspeichers 3 rechtwinklig schneidet.

In der Zylinderlaufbahn 11 des Zylinders 8 ist ein Kolben 9 verschiebbar geführt, der an seinem vorderen Ende und bis zu seiner vorderen Stirnfläche als Paßzylinder ausgebildet und dadurch dichtschließend an der Zylinderlaufbahn 11 geführt ist. Hinter dem Paßzylinder weist der Kolben 9 einen im Durchmesser reduzierten Abschnitt 12 auf, hinter dem sich eine weitere Kolbendichtung 13 anschließt. Diese Kolbendichtung 13 liegt mit zwei Ringlippen dichtend und gleitbar an der Zylinderlaufbahn 11 an. An das hintere Ende des Kolbens g schließt sich ein beispielsweise zylindrisches Zwischenstück 14 an, das durch einen Zylinderdeckel 15 am hinteren Ende des Zylinders 8 aus diesem herausgeführt ist und an seinem äußeren Ende eine Handhabe 16 in Form eines Druckknopfes trägt.

Der Kolben 9 ist durch hülsenförmige Ausbildung mit einem von seinem vorderen Ende ausgehenden, in seiner Mittelachse liegenden Längskanal 17 versehen, der bis in den Abschnitt 12 reicht. Am Obergang zwischen dem Kolben 9 und dem Abschnitt 12 sind im Abschnitt 12 zwei diametral liegende Querbohrungen vorgesehen, welche Mündungen 18 zu dem Ringspalt 19 bilden, welcher durch die Zylinderlaufbahn 11 und den Abschnitt 12 begrenzt ist. Die Mündungen 18 stellen den hinteren Austritt des Längskanales 17 dar. Der mit dem Abschnitt 12 einstückig ausgebildete Kolben 9 ist durch einen gegenüber dem Zwischenstück 14 gesonderten Bauteil gebildet, wobei die beiden Bauteile mit einer in ihrer Achse liegenden Schraube 20 lösbar gegeneinander verspannt sind. Der Kopf der Schraube liegt am Grund des Längskanales 17 derart, daß erdie Mündungen 18 frei läßt, wobei der Gewindeschaft der Schraube 20 in einen im Durchmesser reduzierten Endabschnitt des Zwischenstückes 14 eingreift, der zentriert in eine entsprechende Sacklochbohrung am hinteren Ende des Abschnittes 12 eingreift. Zwischen die hintere Stirnschulter 21 des Abschnittes 12 des Kolbens 9 und die an den vorderen Endabschnitt des Zwischen- . stückes 14 anschließende Ring-Schulter 22 ist die Kolbendichtung 13 eingespannt. Die Kolbendichtung liegt dabei an der Stirnschulter 21 unmittelbar an und ist an der Schulter 22 unter Zwischenlage eines ringscheibenförmigen Gegenanschlages 23 abgestützt, wobei dieser Gegenanschlag 23 einen Außendurchmesser aufweist, der etwa gleich demjenigen des Abschnittes 12 ist. In den Längskanal 17 greift des weiteren eine Rückstellfeder 24 in Form einer Schraubendruckfeder ein, deren eines Ende am Kopf der Schraube 20 anliegt und deren anderes Ende an der geschlossenen vorderen Stirnwand 25 des Zylinders 8 unter Vorspannung abgestützt ist. An der Innenseite dieser Stirnwand 25 ist ein kegelförmiger Zentriervorsprung 26 vorgesehen, durch welchen das zugehörige Ende der Rückstellfeder 24 auf die Achse des Zylinders 8 dadurch ausgerichtet bleibt, daß dieser Zentriervorsprung 26 in dieses Ende der Rückstellfeder 24 eingreift. Die Rückstellfeder 24 steht ständig unter Vorspannung.

Mit verhältnismäßig geringem Abstand benachbart zum vorderen Ende des in Ausgangsstellung befindlichen Kolbens 9 ist im Zylinder 8, der gleichzeitig den zugehörigen Abschnitt der Bodenwand des Seifenspeichers 3 bildet, eine Einlaßöffnung 27 vorgesehen, die als Übertrittsöffnung zwischen dem Seifenspeicher 3 und dem vor dem Kolben 9 liegenden Zylinderraum 28 dient. Die in der Ebene der vorderen Stirnfläche liegende äußere Ringkante des Kolbens 9 bildet einen Schlitzschieber 29, welcher beim Vorschieben des Kolbens 9 die Einlaßöffnung 27 verschließt, so daß die im Zylinderraum 28 befindliche Flüssigseife beim weiteren Vorschub des Kolbens 9 nur noch durch den Längskanal 17 und die Mündungen 18 in den Ringspalt 19 verdrängt werden kann.

Unmittelbar hinter dem in Ausgangsstellung befindlichen Kolben 9 und daher in das vordere Ende des Ringspaltes 19 mündet die Eingangsöffnung 30 eines Auslaßkanales 31 für die Flüssigseife, welcher durch einen Austragnippel an der Unterseite, des Zylinders 8 gebildet ist. Der Austragnippel 32 ist schräg nach unten zur Vorderseite des Seifen-Spenders 1 hin geneigt und weist in seinem Inneren ein im Auslaßkanal 31 liegendes Rückschlagventil 33 in Form eines federbelastenden Kugelventiles auf, das bei Überdruck in Austragrichtung öffnet. Bei der beschriebenen Verdrängung der Flüssigseife in den Ringspalt 19 tritt die Flüssigseife durch die Mündung 30 unter Öffnung des Rückschlagventiles 33 aus dem Austragnippel 32 aus.

Im Zylinderdeckel 15 ist ein hülsenförmiger Mengenregulier-Anschlag 34 mit Außengewinde 35 geführt, der in der Achse des Kolbens liegt, in dessen Innenumfang das Zwischenstück 14 gleitbar geführt ist und dessen Außengewinde 35 in ein entsprechendes Innengewinde im Zylinderdeckel 15 eingreift. Der Außendurchmesser des Anschlages 34 ist nur geringfügig kleiner als der Durchmesser der Zylinderlaufbahn 11, wobei der Kerndurchmesser des Außengewindes 35 geringfügig größer als der Gegenanschlag 23 ist. Der Gegenanschlag 23 ist der inneren Endfläche 36 des Anschlages 34 zugeordnet, während dessen äußerer, ringförmiger Endfläche 37 ein am Zwischenstück 14 vorgesehener, innerhalb der Handhabe 16 liegender ringförmiger Gegenanschlag 38 zugeordnet sein kann. Wie Figur 3 zeigt, umfasst die Kolbeneinheit 39 den Kolben 9, den Abschnitt 12, die Kolbendichtung 13, den Gegenanschlag 23, das Zwischenstück 14 und die Handhabe 16, wobei die Kolbeneinheit mit dem Zylinderdeckel 15 und dem Anschlag 34 eine Baueinheit bildet.

Durch den Anschlag 34 kann sowohl die Lage der Ausgangsstellung des Kolbens 9 gegenüber dem Zylinder 8 wie auch dessen Endstellung am Ende des Pumphubes gemäß Figur 2 festgelegt und somit verändert werden. Das Außengewinde 35 ist als selbsthemmendes Gewinde ausgebildet, so daß gesonderte Mittel zum Festsetzen des Anschlages 34 in der jeweils eingestellten Stellung nicht erforderlich sind.

## Patentansprüche

1. Seifen-Spender für Flüssigseifen, mit einer Kolbenpumpe (10), deren Zylinder (8) im Bereich der vorderen Seite des Kolbens (9) einer Kolbeneinheit (39) eine Einlaßöffnung (27) von einem Seifenspeicher (3) zugeordnet ist und deren Kolbeneinheit (39) am hinteren Ende des Kolbens (9) über ein in den Zylinder (8) eintretendes Zwischenstück (14) mit einer Handhabe (16) verbunden ist, wobei für den Kolben (9) mindestens ein Mengenregulier-Anschiag (34) zur unterschiedlichen Festlegung der je Pumphub aus einem Auslaßkanal (31) ausgebrachten Seifenmenge vorgesehen ist, dadurch gekennzeichnet, daß der Zylinder (8) einen von dem Zwischenstück (14) durchsetzten Zylinderdeckel (15) aufweist, daß der Mengenregulier-Anschlag (34) zur Veränderung der je Pumphub ausgebrachten Seifenmenge aus einem längs der Achsen des Kolbens angeordneten, gegenüber dem Zylinderdeckel (15) in Längsrichtung des Kolbens (9) verstell-und festsetzbaren, die Achse umgebenden Anschlagteil besteht, wobei dem inneren Ende (36) des Anschlagteils ein Gegenanschlag (23) des Kolbens (9) und/oder dem äußeren Ende des Anschlagteils ein Gegenanschlag (38) der Handhabe (16) zugeordnet ist.

2. Spender nach Anspruch 1, dadurch gekennzeichnet, daß die Einlaßöffnung (27) aus dem Seifenspeicher (3) in die Zylinderlaufbahn (11) des Zylinders (8) mündet, daß der Kolben (9) einen am vorderen Kolbenende offenen Längskanal (17) aufweist und mit dem vorderen Kolbenende einen Schlitzschieber für die Einlaßöffnung (27) bildet und daß der Kolben (9) weiter hinten eine zur Zylinderwandung führende Mündung (18) des Längskanals (17) aufweist, in deren Bewegungsbereich eine Eingangsöffnung (30) des von der Zylinderlaufbahn (11) ausgehenden Auslaßkanals (31) vorgesehen ist, wobei der Kolben (9) in einer durch den Mengenregulier-Anschlag (34) gegebenen Anschlagstellung die Einlaßöffnung (27) verschließt.

3. Spender nach Anspruch 1 oder 2, dadurch gekennzeichnet, daß der Anschlag (34) am Ende des Pumphubes in Anschlagstellung steht.

4. Spender nach einem der vorhergehenden Ansprüche, dadurch gekennzeichnet, daß der Anschlag (34) in'Ausgangsstellung des Kolbens in Anschlagstellung steht.

5. Spender nach einem der vorhergehenden Ansprüche, dadurch gekennzeichnet, daß der Anschlag als doppelseitiger Anschlag (34) ausgebildet ist.

6. Spender nach Anspruch 1, dadurch gekennzeichnet, daß ein Gegenanschlag (23) durch einen benachbart zu einer hinteren Kolbendichtung (13) liegenden Anschlagring gebildet ist.

7. Spender nach einem der vorhergehenden Ansprüche, dadurch gekennzeichnet, daß der Anschlag (34) ein Stellgewinde, insbesondere ein selbsthemmendes Außengewinde (35) aufweist.

8. Spender nach einem der vorhergehenden Ansprüche, dadurch gekennzeichnet, daß der Anschlag (34) eine das Zwischenstück (14) umgebende Hülse ist, in der das Zwischenstück (14) vorzugsweise verschiebbar geführt ist.

9. Spender nach einem der vorhergehenden Ansprüche, dadurch gekennzeichnet, daß der Anschlag (34) durchgehend gleiche Querschnitte aufweist, insbesondere durch einen Rohrabschnitt gebildet ist und vorzugsweise einen gegenüber dem Durchmesser der Kolbenlaufbahn (11) kleineren Außendurchmesser aufweist.

10. Spender nach einem der vorhergehenden Ansprüche, dadurch gekennzeichnet, daß das Zwischenstück (14) lösbar am Kolben (9) befestigt ist, wobei vorzugsweise zwischen das hintere Ende des Kolbens (9) und eine Schulter (22) des Zwischenstückes (14) eine Kolbendichtung (13) und/oder ein Gegenanschlag (23) eingespannt ist.

## Claims

1. Soap dispenser for liquid soap, with a piston pump (10) with whose cylinder (8) is associated an inlet port (27) of a soap reservoir (3) in the vicinity of the front side of the piston (9) of a piston unit (39) and whose piston unit (39) is connected at the rear end of the piston (9) via a connecting piece (14) entering the cylinder (8) to a handle (16) and for piston (9) is provided at least one quantity regulating stop member (34) for the varying fixing of the soap quantity discharged per pump stroke from an outlet channel (31), characterized in that the cylinder (8) has a cylinder cover (15) traversed by the connecting piece (14), that for varying the soap quantity discharged per pump stroke, the quantity regulating stop member (34) comprises a stop part arranged along the piston axis, which is adjustable and fixable with respect to the cylinder cover (15) in the longitudinal direction of piston (9) and which surrounds the axis and with the inner end (36) of the stop part is associated a counterstop member (23) of piston (9) and/or with the outer end of the stop part is associated a counterstop member (38) of the handle (16).

2. Dispenser according to claim 1, characterized in that the inlet port (27) issues from the soap reservoir (3) into the cylinder path (11) of cylinder (8), that the piston (9) has a longitudinal channel (17) open at the front piston end and with the latter forms a slotted slide for the inlet port (27) and further to the rear the piston (9) has a mouth (18) of longitudinal channel (17) leading to the cylinder wall and in whose movement region is provided an inlet port (30) of the outlet channel (31) emanating from the cylinder path (11), piston (9) closing the inlet port (27) in a stop position given by the quantity regulating stop member (34).

3. Dispenser according to claims 1 or 2, characterized in that the stop member (34) is in the stop position at the end of the pump stroke.

4. Dispenser according to one of the preceding claims, characterized in that the stop member (34) is in the stop position in the starting position of the piston.

5. Dispenser according to one of the preceding claims, characterized in that the stop member is a double-sided stop member (34).

6. Dispenser according to claim 1, characterized in that a counterstop member (23) is formed by a stop ring adjacent to a rear piston packing (13).

7. Dispenser according to one of the preceding claims, characterized in that the stop member (34) has an adjusting thread, particularly a self- locking external thread (35).

8. Dispenser according to one of the preceding claims, characterized in that the stop member (34) is a sleeve surrounding the connecting piece (14) and in which the latter is preferably displaceably guided.

9. Dispenser according to one of the preceding claims, characterized in that the stop member (34) has identical cross-sections throughout and is in particular formed by a tube portion and preferably has a smaller external diameter than the diameter of the piston path (11).

10. Dispenser according to one of the preceding claims, characterized in that the connecting piece (14) is detachably fixed to piston (9) and preferably between the rear end of piston (9) and a shoulder (22) of connecting piece (14) is fixed a piston packing (13) and/or a counterstop member (23).

## Revendications

1. Distributeur de savon pour savons liquides, comportant une pompe à piston (10) au cylindre (8) duquel est affecté un passage d'entrée (27) provenant d'un réservoir de savon (3), dans la zone du côté avant du piston (9) d'une unité de piston (39), et dont l'unité de piston (39) est, à l'extrémité arrière du piston (9), reliée à une manette (16) au moyen d'une pièce intermédiaire (14) pénètrant dans'le cylindre (8), au moins une butée de réglage de quantité (34) étant prévue pour le piston en vue de fixer de façon variable la quantité de savon sortant d'un passage d'évacuation (31) lors de chaque course de pompage, caractérisé par le fait que le cylindre (8) présente un couvercle de cylindre (15) traversé par la pièce intermédiaire (14), que la butée de réglage de quantité (34), destinée à la modification de la quantité de savon sortant à chaque course de pompage est constituée par une pièce de butée disposée le long de l'axe du piston et susceptible d'être réglée et fixée par rapport au couvercle (15) de cylindre dans le sens longitudinal du piston (9) entourant l'axe, une contre-butée (23) du piston (9) étant affectée à l'extrémité intérieure (36) de la pièce de butée et/ou une contre-butée (38) pour la manette (16) étant affectée à l'extrémité extérieure de la pièce de butée.

2. Distributeur selon la revendication 1, caractérisé par le fait que le passage d'entrée (27) débouche du réservoir de savon (3) dans le chemin de déplacement cylindrique (11) du cylindre (8), que le piston (9) présente un passage longitudinal (17) et forme avec l'extrémité avant du piston un tiroir à fente destiné au passage d'entrée (27) et que le piston (9) présente plus loin en arrière un débouché (18) d'un passage longitudinal (17) conduisant jusqu'à la paroi du cylindre, dans la zone de déplacement duquel est prévue une ouverture d'entrée (30) du passage d'évacuation (31) sortant du chemin de déplacement cylindrique (11), le piston (9) fermant le passage d'entrée (27) dans une position de butée déterminée par la butée de réglage de quantité (34).

3. Distributeur selon la revendication 1 ou 2, caractérisé par le fait que la butée (34) se trouve en position de butée à la fin de la course du piston.

4. Distributeur selon une des revendications précédentes, caractérisé par le fait que la butée (34) se trouve en position de butée dans la position de départ du piston.

5. Distributeur selon une des revendications précédentes, caractérisé par le fait que la butée est conformée en butée double face (34).

-6. Distributeur selon la revendication 1, caractérisé par le fait qu'une contre-butée (23) est formée par une bague de butée située à proximité du joint de piston arrière (13).

7. Distributeur selon une des revendications précédentes, caractérisé par le fait que la butée (34) présente un filetage de réglage, en particulier un filetage extérieur (35) à auto-blocage.

8. Distributeur selon une des revendications précédentes, caractérisé par le fait que la butée (34) est un manchon entourant la pièce intermédiaire (14) dans lequel passe la pièce intermédiaire (14) en pouvant de préférence se déplacer.

9. Distributeur selon l'une des revendications précédentes, caractérisé par le fait que la butée (34) présente sur toute sa longueur des sections transversales égales, qu'en particulier elle est formée par un segment de tube et qu'elle présente de préférence un diamètre extérieur plus faible que celui du chemin de déplacement (11) du piston.

10. Distributeur selon une des revendications précédentes, caractérisé par le fait que la pièce intermédiaire (14) est fixée de façon détachable au piston (9), un joint de piston (13) et/ou une contrebutée (23) étant serré entre l'extrémité arrière du piston (9) et un épaulement (22) de la pièce intermédiaire.
